# EUROPÄISCHE PATENTSCHRIFT

(11) **EP 1 790 265 B1**
(45) Veröffentlichungstag und Bekanntmachung des Hinweises auf die Patenterteilung: **16.06.2010**
(21) Anmeldenummer: 06022795.6
(22) Anmeldetag: 02.11.2006
(51) Int. Cl.: A47L 9/02, A47L 5/28

(54) **Staubsauger mit Vorsatzgehäuse und Dämpfungselement**
Vacuum cleaner with suction nozzle casing and damping element
Aspirateur avec boitier de buse d'aspiration et dispositif d'amortissement

(30) Priorität: 25.11.2005 DE 102005057303
(43) Veröffentlichungstag der Anmeldung: 30.05.2007
(73) Patentinhaber: Stein & Co. GmbH, D-42553 Velbert (DE)
(72) Erfinder: Stein, Thomas, 42553 Velbert (DE)
(74) Vertreter: Hansmann, Dierk

(56) Entgegenhaltungen:
- EP-A- 1 190 660
- CA-A1- 2 181 876
- NL-A- 6 407 374

## Beschreibung

Die Erfindung bezieht sich auf eine Vorrichtung für Staubsauger, insbesondere handgeführte Staubsauger, wobei ein Vorsatzgehäuse mit einer bodenseitigen Saugöffnung angeordnet ist, die über eine im vorsatzgehäuse gelagerte Gelenkschwinge als abstromseitiger Saugkanal zur Verbindung mit der Saugöffnung des Staubsaugers verbindbar ist.

Eine derartige Vorrichtung für Staubsauger ist insbesondere aus der NL-A-6 40 73 74 bekannt.

Vorsatzgehäuse zur Aufnahme und Ausbildung von Bodendüsen dieser Art sind mit einem Gelenk zwischen dem Staubsauger und dem Vorsatzgehäuse versehen, um eine bessere Manövrierbarkeit und Führung zu erzielen. Dieser Übergangsbereich zum Vorsatzgehäuse ist höchsten Belastungen ausgesetzt, insbesondere führen Stoßbelastungen an den Gelenkbegrenzungen oft zu Lastspitzen jenseits der Bruchfestigkeit der verwendeten Materialien, so daß die Teile oft nach kurzer Zeit ausfallen. Die Verwendung mit handgeführten Staubsaugern ist für viele Kombi-Bodendüsen nicht möglich, weil die über das Gelenk abgestützten Gewichte dynamisch nicht aufgefangen werden. Von der normalen Arbeitshaltung auf einem ebenen Boden ausgehend, stellt vor allem der obere Begrenzungspunkt der vertikalen Schwenkbewegung des Gelenks eine hochbelastete Stelle dar. Wenn das Vorsatzgehäuse der Bodendüse aus einer angehobenen Position bei einer Fallsituation den Boden kontaktiert, werden alle Gewichte oberhalb des Gelenks, wie das eines handgeführten Staubsaugers, über das Gelenk in den Korpus eingeleitet. Bei leicht versetzten Kraftachsen wird das Gelenk entsprechend seines Freiheitsgrades bis zum Erreichen der Endposition geschwenkt und es tritt in dieser Endlage ein abrupter Kraftschluß mit enormen Energiespitzen auf, die mit sinnvoll vertretbaren Verstärkungsmaßnahmen nicht aufgefangen werden.

Die Aufgabe der Erfindung ist es, eine einfache Ausbildung zu schaffen, die eine Belastung des Vorsatzgehäuses und des Gelenkes für auftretende Lastsituation herabsetzt beziehungsweise abfängt sowie eine Krafteinleitung unterhalb der Bruchfestigkeit ermöglicht.

Die Lösung dieser Aufgabe erfolgt erfindungsgemäß dadurch, daß ein Dämpfungselement, wie ein Federelement, zwischen Gelenkschwinge und Vorsatzgehäuse angeordnet ist, das als Anschlag bei vertikal geschwenkter Endposition des Staubsaugers dient und eine gebildete Anschlagfläche kraftabhängig verschiebbar ist.

Hierdurch ist es möglich, daß die Energieeinleitung mit einer Stoßspitze über eine Krafteinleitungskennlinie verflacht wird.

Eine günstige Ausbildung wird dadurch geschaffen, daß das Dämpfungselement im oberen Bereich des Vorsatzgehäuses im Abstand zur Drehachse der Gelenkschwinge angeordnet ist.

Ferner wird vorgeschlagen, daß das Dämpfungselement im Vorsatzgehäuse über eine Traverse angeordnet ist.

Zur vorteilhaften Kraftaufnahme ist vorgesehen, daß die Gelenkschwinge im Bereich der Anschlagsfläche durch Rippen gebildet ist.

Eine einfache Ausbildung wird dadurch geschaffen, daß das Dämpfungselement durch eine deformierbare Kunststoffeder gebildet ist.

In Weiterbildung dieser Ausbildung wird vorgeschlagen, daß die Kunststoffeder durch eine Kappe aus steifem Material zur Bildung einer Anschlagsfläche abgedeckt ist.

Als alternative Ausbildung ist vorgesehen, daß das Dämpfungselement durch eine Metallfeder gebildet ist.

Eine weitere Ausführungsform besteht darin, daß das Dämpfungselement durch eine Gasdruckfeder gebildet ist.

In der Zeichnung ist ein Ausführungsbeispiel der Erfindung schematisch dargestellt. Es zeigen:
- Fig. 1: eine Schnittdarstellung eines Vorsatzgehäuses mit einer Kunststoffeder und einer Gelenkschwinge in einer Arbeitsstellung;
- Fig. 2: eine Schnittdarstellung, wie Fig. 1 mit einer Gelenkschwinge bei vertikal geschwenkter Position des Staubsaugers und
- Fig. 3: eine perspektivische Darstellung des Vorsatzgehäuses mit der Gelenkschwinge.

Die dargestellte Ausbildung zeigt ein Vorsatzgehäuse 1 eines Staubsaugers, das über Räder 2 geführt ist und eine bodenseitige Saugöffnung 3 aufweist. Im Vorsatzgehäuse 1 ist eine Gelenkschwinge 4 mit einem abstromseitigen Saugkanal 5 verschwenkbar um eine gebildete Drehachse 6 gelagert, wobei ein Ende der Gelenkschwinge 4 mit der Saugöffnung eines nicht näher dargestellten Staubsaugers über einen Anschlußstutzen 7 verbunden ist.

Im Vorsatzgehäuse 1 ist ausgehend von der Saugöffnung 3 ein verbindungskanal 8 ausgebildet, der in allen Stellungen der Gelenkschwinge 4 mit dem Saugkanal 5 verbunden ist.

Im Vorsatzgehäuse 1 ist ein Dämpfungselement als Kunststofffeder 9 in Form von elastischem Material über eine stabile Aufnahme mit sicherer Krafteinleitung angeordnet. Diese Kunststofffeder 9 bildet für die Gelenkschwinge 4 eine Anschlagfläche in der vertikalen Endposition, wobei die Anschlagfläche aus härterem nicht flexiblem Material in Form einer Kappe 10 gebildet ist und einen relativ großen Abstand zur Drehachse 6 der Gelenkschwinge 4 aufweist.

In diesem Fall ist die Gelenkschwinge 4 im Bereich der Anschlagfläche durch Rippen 11 gebildet.

Durch diese Ausbildung trifft beim Verschwenken in eine vertikale Endposition die Gelenkschwinge 4 auf die Kappe 10 der Kunststofffeder 9 als Kontaktfläche auf und deformiert mit zunehmender Last die Kunststofffeder 9, wobei Energie absorbiert und zur verteilten Rückübertragung gespeichert wird.

## Patentansprüche

1. Vorrichtung für Staubsauger, insbesondere handgeführte Staubsauger, wobei ein Vorsatzgehäuse mit einer bodenseitigen Saugöffnung angeordnet ist, die über eine im Vorsatzgehäuse gelagerte Gelenkschwinge als abstromseitiger Saugkanal zur Verbindung mit der Saugöffnung des Staubsaugers verbindbar ist, **dadurch gekennzeichnet, daß** ein Dämpfungselement (9), wie ein Federelement, zwischen Gelenkschwinge (4) und Vorsatzgehäuse (1) angeordnet ist, das als Anschlag bei vertikal geschwenkter Endposition des Staubsaugers dient und eine gebildete Anschlagfläche (9) kraftabhängig verschiebbar ist.

2. Vorrichtung nach Anspruch 1, **dadurch gekennzeichnet, daß** das Dämpfungselement (9) im oberen Bereich des Vorsatzgehäuses (1) im Abstand zur Drehachse (6) der Gelenkschwinge (4) angeordnet ist.

3. Vorrichtung nach Anspruch 1 oder 2, **dadurch gekennzeichnet, daß** das Dämpfungselement (9) im Vorsatzgehäuse (1) über eine Traverse angeordnet ist.

4. Vorrichtung nach einem der Anspruche 1 bis 3, **dadurch gekennzeichnet, daß** die Gelenkschwinge (4) im Bereich der Anschlagsfläche (9) durch Rippen (11) gebildet ist.

5. Vorrichtung nach einem der Ansprüche 1 bis 4, **dadurch gekennzeichnet, daß** das Dämpfungselement durch eine deformierbare Kunststoffeder (9) gebildet ist.

6. Vorrichtung nach Anspruch 5, **dadurch gekennzeichnet, daß** die Kunststoffeder durch eine Kappe (9) aus steifem Material zur Bildung einer Anschlagfläche abgedeckt ist.

7. Vorrichtung nach einem der Anspruche 1 bis 4, **dadurch gekennzeichnet, daß** das Dämpfungselement (9) durch eine Metallfeder gebildet ist.

8. Vorrichtung nach einem der Ansprüche 1 bis 4, **dadurch gekennzeichnet, daß** das Dämpfungselement (9) durch eine Gasdruckfeder gebildet ist.

9. Vorrichtung nach Anspruch 1, **dadurch gekennzeichnet, daß** das Dämpfungselement (9) an der Gelenkschwinge (4) angeordnet ist.

## Claims

1. Device for vacuum cleaners, particularly hand-guided vacuum cleaners, wherein an attachment housing is provided which has a suction aperture on the floor side and which can be connected to the suction aperture of the vacuum cleaner via an articulated link mounted in said attachment housing in the form of a suction duct on the downstream side for connection purposes, **characterised in that** a damping element (9), such as a spring element, which serves as a stop when the vacuum cleaner is in the vertically pivoted end position, is arranged between the articulated link (4) and the attachment housing (1), and a stop surface (9) which is formed is displaceable in a force-dependent manner.

2. Device according to claim 1, **characterised in that** the damping element (9) is arranged in the upper region of the attachment housing (1) at a distance from the axis of rotation (6) of the articulated link (4).

3. Device according to claim 1 or 2, **characterised in that** the damping element (9) is arranged in the attachment housing (1) via a cross-piece.

4. Device according to one of claims 1 to 3, **characterised in that**, in the region of the stop surface (9), the articulated link (4) is formed by ribs (11).

5. Device according to one of claims 1 to 4, **characterised in that** the damping element is formed by a deformable plastic spring (9).

6. Device according to claim 5, **characterised in that** the plastic spring is covered by a cap (9) made of rigid material for the purpose of forming a stop surface.

7. Device according to one of claims 1 to 4, **characterised in that** the damping element (9) is formed by a metal spring.

8. Device according to one of claims 1 to 4, **characterised in that** the damping element (9) is formed by a gas-pressure spring.

9. Device according to claim 1, **characterised in that** the damping element (9) is arranged on the articulated link (4).

## Revendications

1. Dispositif pour aspirateurs, en particulier pour aspirateurs portatifs, dans lequel est prévu un boîtier de buse d'aspiration, pourvu d'une ouverture d'aspiration dirigée vers le sol, qui, par l'intermédiaire d'un bras oscillant articulé, peut être raccordée à l'ouverture d'aspiration de l'aspirateur, en tant que canal d'aspiration du côté aval, **caractérisé en ce qu'**un élément amortisseur (9), tel qu'un ressort, qui est disposé entre le bras oscillant articulé (4) et le boîtier de buse d'aspiration (1), sert de butée dans la position finale, pivotée verticalement, et qu'une surface de butée (9) peut être déplacée en fonction de la force exercée.

2. Dispositif selon la revendication 1, **caractérisé en ce que** l'élément amortisseur (9) est disposé dans la région supérieure du boîtier de buse d'aspiration (1), à distance de l'axe de rotation (6) du bras oscillant articulé (4).

3. Dispositif selon revendication 1 ou 2, **caractérisé en ce que** l'élément amortisseur (9) est monté dans le boîtier de buse d'aspiration (1) par l'intermédiaire d'une traverse.

4. Dispositif selon l'une des revendications 1 à 3, **caractérisé en ce que** le bras oscillant articulé (4) est formé par des nervures (11) dans la région de la surface de butée (9).

5. Dispositif selon l'une des revendications 1 à 4, **caractérisé en ce que** l'élément amortisseur est formé par un ressort en matière synthétique déformable (9).

6. Dispositif selon la revendication 5, **caractérisé en ce que** le ressort en matière synthétique est recouvert par un capuchon (9) en matière rigide pour former une surface de butée.

7. Dispositif selon l'une des revendications 1 à 4, **caractérisé en ce que** l'élément amortisseur (9) est formé par un ressort métallique.

8. Dispositif selon l'une des revendications 1 à 4, **caractérisé en ce que** l'élément amortisseur (9) est formé par un ressort à pression de gaz.

9. Dispositif selon la revendication 1, **caractérisé en ce que** l'élément amortisseur (9) est disposé sur le bras oscillant articulé (4).
